# EUROPÄISCHE PATENTSCHRIFT

(11) **EP 1 732 824 B1**
(45) Veröffentlichungstag und Bekanntmachung des Hinweises auf die Patenterteilung: **10.12.2008**
(21) Anmeldenummer: 05707617.6
(22) Anmeldetag: 24.02.2005
(51) Int. Cl.: B65D 75/00, B31B 37/00, B31B 19/36

(54) **SCHLAUCHBEUTEL MIT EINEM SCHLAUCHBEUTELKÖRPER UND EINEM EINGESIEGELTEN BODEN**
TUBULAR BAG COMPRISING A TUBULAR BAG BODY AND A SEALED-IN BOTTOM
SACHET TUBULAIRE COMPRENANT UN CORPS ET UN FOND INTEGRE PAR SCELLAGE

(30) Priorität: 31.03.2004 DE 102004015958; 06.05.2004 DE 102004022374
(43) Veröffentlichungstag der Anmeldung: 20.12.2006
(73) Patentinhaber: Huhtamaki Ronsberg, Zweigniederlassung der Huhtamaki Deutschland GmbH & Co. KG, 87671 Ronsberg/Allgäu (DE)
(72) Erfinder: MICHALSKY, Andreas, 87766 Memmingerberg (DE)
(74) Vertreter: Popp, Eugen
(86) Internationale Anmeldenummer: PCT/EP2005/001960
(87) Internationale Veröffentlichungsnummer: WO 2005/105600

(56) Entgegenhaltungen:
- AT-B- 293 944
- DE-A1- 2 526 975
- DE-U- 1 723 470
- DE-U1- 20 214 197
- PATENT ABSTRACTS OF JAPAN Bd. 2000, Nr. 22, 9. März 2001 (2001-03-09) -& JP 2001 122359 A (TSUTSUMI YOTARO), 8. Mai 2001 (2001-05-08)

## Beschreibung

Die Erfindung betrifft einen Schlauchbeutel mit einem Schlauchbeutelkörper und einem eingesiegelten Boden gemäß dem Oberbegriff des Patentanspruches 1 bzw. Patentanspruches 2, sowie ein Verfahren zum Herstellen eines solchen Schlauchbeutels gemäß Patentanspruch 10 bzw. Patentanspruch 11.

Schlauchbeutel der genannten Gattung werden seit einiger Zeit zum Abfüllen und Verpacken von festen, pastösen und flüssigen Inhaltsstoffen verwendet. Aufgrund ihres geringen Gewichts, ihrer in aller Regel kostengünstigen Herstellbarkeit und relativ problemlosen Entsorgbarkeit sind Schlauchbeutel der genannten Art beliebt und haben sich gegenüber anderen Verpackungen aus Glas, Metall oder Karton auf vielen Gebieten durchgesetzt. Es wird diesbezüglich auf die DE-U 202 14 197 verwiesen.

Allerdings weisen bisher übliche Schlauchbeutel einige Nachteile auf, die ihre Verwendung in bestimmten Bereichen beeinträchtigen oder beschränken. Hierzu gehört unter anderem eine geringe Standfestigkeit, deren Nachteil besonders dann zum Tragen kommt, wenn der Schlauchbeutel geöffnet ist, so daß bei einem Umfallen, respektive Umkippen ein Auslaufen des Inhalts zu befürchten ist.

Dieses Problem wurde in der Vergangenheit vielfach dadurch gelöst, daß ein Schlauchbeutelboden aus einem steifen Material gefertigt und anschließend in den Schlauchbeutel integriert wurde. Dies führt jedoch zu weiteren Nachteilen. So mußte der separate Standboden zunächst aufwendig gefertigt werden. Darüber hinaus wurde das Abfallvolumen durch den steifen Standboden, der selbst nicht falt- oder zusammenrollbar war, erheblich vergrößert.

Ein weiterer Nachteil der Verwendung eines separaten Standbodens, der aus einem anderen Material als der Schlauchbeutel selbst besteht, ist in einer aufgrund der Heterogenität des Materials bedingten geringeren Recyclingrate begründet.

Diesem Nachteil wurde mit einem Standboden begegnet, der aus demselben Material wie der Schlauchbeutel gefertigt war. Diese Standböden, die in aller Regel V- oder W-förmig ausgebildet waren, waren jedoch aufwendig in der Herstellung und gewährleisteten wiederum nur eine unzureichende Standfestigkeit.

Die Aufgabe der vorliegenden Erfindung besteht darin, einen kostengünstig und einfach herzustellenden Schlauchbeutel zur Verfügung zu stellen, der eine Materialheterogenität bezüglich Schlauchbeutelkörper und Standboden vermeidet und darüber hinaus eine erhöhte Recyclingrate aufweist.

Diese Aufgabe wird durch einen Schlauchbeutel mit einem Schlauchbeutelkörper und einem eingesiegelten Boden gemäß Patentanspruch 1 oder 2 sowie durch ein Verfahren zum Herstellen eines solchen Schlauchbeutels gemäß Patentanspruch 10 bzw. 11 gelöst.

Insbesondere wird die Aufgabe durch einen Schlauchbeutel mit einem Schlauchbeutelkörper und einem eingesiegelten Boden gemäß dem Oberbegriff des Anspruches 1 dadurch gelöst, daß der Boden a) aus einem Schlauchabschnitt besteht, der von dem Schlauch abgetrennt ist, aus dem auch der Schlauchbeutelkörper gebildet ist; und daß b) die fin-seal-Versiegelung in Richtung Schlauchbeutelkörper weist.

Gemäß einer alternativen Ausführungsform wird die Aufgabe durch einen Schlauchbeutel mit einem Schlauchbeutelkörper und einem eingesiegelten Boden gemäß dem Oberbegriff des Anspruches 2 dadurch gelöst, daß der Boden a) aus einem Schlauchabschnitt besteht, der von dem Schlauch abgetrennt ist, aus dem auch der Schlauchbeutelkörper gebildet ist; und daß b) die fin-seal-Versiegelung nach außerhalb des Schlauchbeutelkörpers weist.

Der wesentliche Kern der Erfindung liegt darin, daß zur Gewährleistung einer kostengünstigen und einfachen Herstellbarkeit sowie für eine gute Recyclingfähigkeit bzw. eine hohe Recyclingrate des erfindungsgemäßen Schlauchbeutels der Boden des Schlauchbeutels aus einem Schlauchabschnitt hergestellt ist, der aus demselben Material besteht wie der Schlauchbeutelkörper selbst. Dies bedeutet mit anderen Worten, daß der Boden des Schlauchbeutels und der Schlauchbeutelkörper aus einem Schlauch gefertigt sind, wobei zur Herstellung des Bodens ein Schlauchabschnitt von dem Schlauch abgetrennt wird.

Der den Boden bildende Schlauchabschnitt wird vor dem Abtrennen oder alternativ nach dem Abtrennen an einer offenen Seite mittels einer fin-seal-Versiegelung verschlossen und anschließend unter Spannung so in den Schlauchbeutelkörper eingesetzt, daß die fin-seal-Versiegelung in Richtung Schlauchbeutelkörper weist.

Gemäß der vorgenannten alternativen Ausführungsform wird der den Boden bildende Schlauchabschnitt so in den Schlauchbeutelkörper eingesetzt, daß die fin-seal-Versiegelung des Schlauchabschnitts nach außerhalb des Schlauchbeutelkörpers weist. Bei dieser Variante wird der Schlauchbeutelkörper von oben auf den quasi becherförmigen, den Boden bildenden Schlauchabschnitt aufgesetzt, wobei der den Boden bildende Schlauchabschnitt vorzugsweise innerhalb des Schlauchbeutelkörpers zu liegen kommt. Alternativ kann der Schlauchbeutelkörper aber auch in den becherförmigen, den Boden bildenden Schlauchabschnitt eingesetzt sein. Zumindest Teilbereiche der jeweils einander zugeordneten Ränder des Schlauchbeutelkörpers und des Schlauchabschnitts sind umfänglich des Schlauchbeutels miteinander versiegelt.

Die Variante, den den Boden bildenden Schlauchabschnitt mit einer nach außerhalb des Schlauchbeutelkörpers weisenden fin-seal-Versiegelung vorzusehen, weist gegenüber bisher bekannten Schlauch beutel böden maßgebliche Vorteile auf. Diese sind zum einen darin begründet, daß beim Befüllen des Schlauchbeutels oder bei einem Druckaufbau innerhalb des Schlauchbeutels ein nach außen Stülpen des Bodens nicht mehr möglich ist, da der Boden bei der erfindungsgemäßen Variante bereits eine maximale Ausdehnung des Beutelinnenvolumens ermöglicht. Zum anderen ist durch diese alternative erfindungsgemäße becherförmige Schlauchabschnittbodengestalt das Füllvolumen des Schlauchbeutels bei gleichem Materialverbrauch maximiert. Dies ermöglicht zum einen eine leichtere Befüllbarkeit der Schlauchbeutel als auch eine größere Variabilität hinsichtlich der Materialien, die in den Schlauchbeutel gebracht werden sollen. So kann der durch diese optimierte Ausgestaltung des Füllvolumens erzielte Zusatzraum als möglicher Expansionsraum für die Befüllung des Schlauchbeutels mit einem ausdehnungsfähigen Füllgut genutzt werden. So ist es beispielsweise möglich, den Expansionsraum zunächst zum platzsparenden kostengünstigen Transportieren beispielsweise durch Faltungen zu minimieren, wobei eine Expansion nur bei Bedarf stattfindet. Selbstverständlich kann der vergrößerte Schlauchbeutelinnenraum auch unmittelbar mit einer entsprechend größeren Menge an Füllgut versehen werden.

Durch das Einsetzen des den Boden bildenden Schlauchabschnitts in den Schlauchbeutelkörper unter Spannung wird gewährleistet, daß der Schlauchbeutelboden eine weitgehend und im Idealfall runde Form annimmt, da der in den Schlauchbeutelkörper eingesetzte Schlauchabschnitt den Schlauchbeutelkörper gleichmäßig radial nach außen drängt, weil eine kreisrunde Form eine bestmögliche Kräfteverteilung gewährleistet.

An dieser Stelle sei angemerkt, daß auch ein gleichzeitiges Versiegeln und Abtrennen des den Boden bildenden Schlauchabschnitts von dem Schlauch im Umfang dieser Erfindung liegt. Hierbei wird der Schlauch mittels einem Siegelwerkzeug zusammengepreßt und innen-innen versiegelt und mit einem separaten oder integrierten Trenn- oder Schneidewerkzeug so von dem Schlauch abgetrennt, daß ein offener den Schlauchbeutelkörper bildender Teil sowie ein geschlossener versiegelter Schlauchabschnitt resultieren.

Da der den Boden bildende Schlauchabschnitt aus demselben Schlauch gebildet ist wie auch der Schlauchbeutelkörper selbst, ist vor dem Einbringen des versiegelten Schlauchabschnitts in den Schlauchbeutelkörper ein radiales Aufweiten des Schlauchbeutelkörpers vorteilhaft, das so durchgeführt wird, daß die Aufweitung rückstellbar ist. Nachdem der Schlauchabschnitt mit einem versiegelten Schlauchabschnittende ausreichend weit in den Schlauchbeutelkörper eingebracht worden ist, wird ein Rückstellen des Schlauchbeutelkörpers ermöglicht, so daß sich dieser eng um den versiegelten Schlauchabschnitt anschmiegt.

Falls vorgesehen ist, den Schlauchbeutelkörper in vorgenannten becherförmigen, den Boden bildenden Schlauchabschnitt einzusetzen, wird, vice versa, der den Boden bildende Schlauchabschnitt in rückstellbarer Weise radial etwas aufgeweitet, so daß ein Einbringen des Schlauchbeutelkörpers in den becherförmigen Bodenschlauchabschnitt möglich ist. Nach dem Einbringen des Schlauchbeutelkörpers wird der becherförmige Bodenschlauchabschnitt so weit rückgestellt, daß eine enge Anlage zwischen dem den Boden bildenden Schlauchabschnitt und dem Schlauchbeutelkörper gewährleistet ist.

Ein weiterer wesentlicher Vorteil, der sich aus der Verwendung eines becherförmigen, den Boden bildenden Schlauchabschnitts ergibt, besteht darin, daß in diesem Fall keine vollflächige Versiegelung der einander zugeordneten Ränder des Schlauchabschnitts und des Schlauchbeutelkörpers notwendig ist. Vielmehr genügt es, wenn der Rand des Schlauchabschnitts mit dem Rand des Schlauchbeutelkörpers in nur einem Teilabschnitt versiegelt ist. Dieser liegt vorzugsweise in einem von der Standfläche entfernten Randabschnitt des den Boden bildenden Schlauchabschnitts.

Sofern der Schlauchbeutelkörper innerhalb des becherförmigen Bodenschlauchabschnitts angeordnet ist, sorgt des weiteren in gefülltem Zustand des Schlauchbeutels der innere Druck des Füllgutes, der auf die Wandung des Schlauchbeutels wirkt, für eine enge Anlage des Schlauchbeutelkörpers an dem becherförmigen Bodenschlauchabschnitt, was wiederum die Standfestigkeit des erfindungsgemäßen Schlauchbeutels erhöht.

Der Standboden des erfindungsgemäßen Schlauchbeutels wird somit durch einen zweilagig ausgebildeten bodennahen Schlauchbeutelabschnitt gebildet, dessen Ränder sich aus dem Rand des Schlauchabschnitts und dem Rand des Schlauchbeutelkörpers zusammensetzen. Erfindungsgemäß werden diese beiden Ränder miteinander versiegelt, um auf diese Weise den Schlauchbeutel nach unten abzudichten und darüber hinaus einen verstärkten, besonders standfesten Bodenabschnitt zur Verfügung zu stellen.

In Bezug auf den Schlauch, aus dem der den Boden bildende Schlauchabschnitt sowie der Schlauchbeutelkörper gebildet sind, ist der Boden erfindungsgemäß mittels einer innen-außen-Versiegelung in den Schlauchbeutelkörper eingesiegelt.

Gemäß einer Ausführungsform der Erfindung ist die fin-seal-Versiegelung durch eine innen-innen-Versiegelung des Schlauchabschnitts gebildet. Bei dieser Ausführungsform wird der den Boden bildende Schlauchabschnitt auf seiner offenen Seite zusammengedrückt und unter Zuhilfenahme von Ultraschall oder thermischer Energie versiegelt und somit verschlossen. Der Vorteil dieser Ausführungsform liegt in der Einfachheit des Verschließens des Schlauchabschnitts durch ein einfaches Zusammendrücken und anschließendes Versiegeln einer innen-innen-siegelbaren inneren Schicht des Schlauchs.

Gemäß einer alternativen Ausführungsform ist die fin-seal-Versiegelung durch eine außen-außen-Versiegelung des Schlauchabschnitts gebildet. Erfindungsgemäß wird hierzu ein nachfolgend zu versiegelnder Teil des Schlauchabschnitts zunächst nach innen umgefaltet und anschließend in der Weise einer fin-seal-Versiegelung geschlossen. Der erfindungsgemäße Vorteil liegt darin, daß nach einem Einführen des versiegelten Schlauchbeutelendes der Inhalt des Schlauchbeutels nicht in Kontakt mit den erzeugten Schnittkanten kommt. Dies ist insbesondere dann wesentlich, wenn sich das Füllmaterial nicht inert gegenüber anderen Lagen eines den Schlauch bildenden Laminats verhält. Durch die vorherige Umstülpung der Schnittkanten kommen diese nach einem Einsetzen des versiegelten Schlauchabschnitts in den Schlauchbeutelkörper außenseitig des Schlauchbeutels zu liegen und sind einem, möglicherweise aggressiven, Füllmaterial nicht zugänglich und können von einem solchen nicht angegriffen werden, oder umgekehrt ein Füllmaterial nicht kontaminieren.

Dies ist beispielsweise im Falle der Verwendung einer Barriereschicht aus Aluminium und einem sauren Füllmaterial äußerst vorteilhaft, die bei herkömmlichen Schlauchbeuteln durch die Säure angegriffen würde.

Eine solche Barriereschicht kann aus Ethylvinylalkohol (EVOH), Siliziumdioxid (SiO₂) oder einer Aluminiumfolie ausgebildet sein. In vorteilhafter Weise ist diese Barriereschicht sowohl im Schlauchbeutelkörper als auch im Boden des Schlauchbeutels vorgesehen.

Der Schlauchbeutelkörper sowie der Schlauchabschnitt sind erfindungsgemäß aus einem Schlauch gebildet, der entweder als lap-seal ausgebildet oder schlauchförmig extrudiert ist.

Der hierin begründete Vorteil besteht in einer völlig runden standfesten Form, die auf diese Weise für den Schlauchbeutelkörper, respektive den fertigen Schlauchbeutel, möglich ist.

Wie bereits vorerwähnt sind die Schnittkanten des Schlauchbeutelkörpers und des Schlauchabschnitts so angeordnet, daß sie nicht mit einem Innenraum des Schlauchbeutels in Kontakt stehen, so daß die Schnittkanten von dem Füllmaterial nicht angegriffen werden können und auf diese Weise beispielsweise eine Barriereschicht dauerhaft ihre Barrierewirkung erhält. Dies ist insbesondere im Fall der Verwendung von EVOH ein wesentlicher Vorteil, da EVOH feuchtigkeitsempfindlich ist und bei Zutritt von Feuchtigkeit seine Barrierewirkung nachläßt bzw. völlig verloren geht.

Erfindungsgemäß ist das versiegelte Schlauchabschnittende gestaucht und/oder winkelig versiegelt. Diese Maßnahme ist vorteilhaft, um ein Schlauchabschnittende, das durch die Ausbildung der vorgenannten fin-seal-Versiegelung gegenüber dem Schlauchbeutelkörper verbreitert ausgebildet ist, gut und enganliegend mit der fin-seal-Versiegelung zuvorderst in den Schlauchbeutelkörper einzubringen. Hierzu wird die fin-seal-Versiegelung entlang ihrer Längserstreckung gestaucht, so daß die Siegelnaht gefaltet und/oder gewellt vorliegt. Eine alternative Ausführungsform besteht darin, den zu versiegelnden Schlauchabschnitt zunächst in der Form des gewünschten späteren Durchmessers zu fixieren und dann zu versiegeln. Eine weitere Alternative besteht in einer winkligen Versiegelung der Eckbereiche der fin-seal-Versiegelung.

Wie vorerwähnt, wird die erfindungsgemäße Aufgabe auch durch ein Verfahren zum Herstellen eines Schlauchbeutels mit einem Schlauchbeutelkörper und einem eingesiegelten Boden gelöst, wobei die folgenden Schritte vorgesehen sind:
a) Abtrennen eines Schlauchabschnitts von dem den Schlauchbeutelkörper bildenden Schlauch;
b) Versiegeln eines offenen Endes des Schlauchabschnitts mittels einer fin-seal-Versiegelung;
c) Einbringen des versiegelten Schlauchabschnittendes in den Schlauchbeutelkörper, wobei das versiegelte Schlauchabschnittende in Richtung Schlauchbeutelkörper weist;
d) Versiegeln des Randes des Schlauchabschnitts mit dem Rand des Schlauchbeutelkörpers.

Des weiteren wird die erfindungsgemäße Aufgabe durch ein hierzu alternatives Verfahren gelöst, wobei in Schritt c) das versiegelte Schlauchabschnittende in den Schlauchbeutelkörper so eingebracht wird, daß das versiegelte Schlauchabschnittende nach außerhalb des Schlauchbeutelkörpers weist.

Es sei an dieser Stelle betont, daß erfindungsgemäß der Schritt b) vor dem Schritt a) oder gleichzeitig mit dem Schritt a) ausgeführt werden kann.

Weitere Ausführungsformen der Erfindung ergeben sich aus den Unteransprüchen.

Nachfolgend wird die Erfindung anhand eines Ausführungsbeispiels beschrieben, das anhand der Abbildungen näher erläutert wird. Hierbei zeigen:
- Fig. 1: eine schematisch dargestellte erfindungsgemäße Vorgehensweise zur Herstellung eines Schlauchbeutels mit Standboden;
- Fig. 2: eine schematische Darstellung der Herstellung eines erfindungsgemäßen Schlauchbeutels;
- Fig. 3: eine schematische Darstellung eines erfindungsgemäß eingesiegelten Standbodens.

In der nachfolgenden Beschreibung werden für gleiche und gleichwirkende Teile dieselben Bezugsziffern verwendet.

Fig. 1 zeigt eine schematisch dargestellte Vorgehensweise zur Herstellung eines erfindungsgemäßen Schlauchbeutels 10, der aus einem Schlauch gefertigt wird. Der Schlauch ist an einem Schlauchabschnittende 80 mittels einer fin-seal-Versiegelung verschlossen, wobei die Enden des Schlauchs vor dem Versiegeln umgestülpt worden sind, so daß Schnittkanten 60 in Richtung Schlauchabschnitt 40 weisen. Der Schlauchabschnitt 40, der durch eine schematisch dargestellte Schnittlinie 90 von dem Schlauchbeutelkörper 20 getrennt dargestellt ist, dient der Herstellung des Bodens 30.

Fig. 2 zeigt den den Boden 30 bildenden Schlauchabschnitt 40, der nunmehr abgetrennt als separates Teil vorliegt. Der Boden 30 wird mit der fin-seal-Versiegelung 50 zuvorderst in den Schlauchbeutelkörper 20 eingeführt, so daß das Schlauchabschnittende 80 im Innenraum 70 des Schlauchbeutels 10 zu liegen kommt. Dies wird durch den dicken Pfeil in der Mitte der Figur symbolisiert.

Fig. 3 zeigt schlußendlich eine schematische Darstellung eines eingesiegelten erfindungsgemäßen Bodens 30. Die Versiegelungen sind schematisch durch Schrägstriche angedeutet. Wie zu erkennen ist, ist der Rand des Schlauchabschnitts 100 mit dem Rand des Schlauchbeutelkörpers 101 versiegelt. Um eine bessere Darstellbarkeit zu ermöglichen, wurde auf ein unmittelbares Anliegen des Rands 100 des Schlauchabschnitts am Rand 101 des Schlauchbeutelkörpers verzichtet. Es ist eindeutig zu erkennen, daß Schnittkanten 60 sowohl des Schlauchabschnitts 40 als auch des Schlauchbeutelkörpers 20 nicht mit dem Innenraum 70 des Schlauchbeutels 10 in Kontakt stehen.

### Bezugszeichenliste

- 10: Schlauchbeutel
- 20: Schlauchbeutelkörper
- 30: Boden
- 40: Schlauchabschnitt
- 50: fin-seal-Versiegelung
- 60: Schnittkanten
- 70: Innenraum
- 80: Schlauchabschnittende
- 90: Schnittlinie
- 100: Rand des Schlauchabschnitts
- 101: Rand des Schlauchbeutelkörpers

## Patentansprüche

1. Schlauchbeutel (10) mit einem Schlauchbeutelkörper (20) und einem eingesiegelten Boden (30), insbesondere Standboden, wobei der Boden (30) unter Spannung in den Schlauchbeutelkörper (20) eingesetzt ist und eine fin-seal-Versiegelung (50) aufweist,
**dadurch gekennzeichnet, daß**
der Boden (30)
a) aus einem Schlauchabschnitt (40) besteht, der von dem Schlauch abgetrennt ist, aus dem auch der Schlauchbeutelkörper (20) gebildet ist; und daß
b) die fin-seal-Versiegelung (50) in Richtung Schlauchbeutelkörper (20) weist.

2. Schlauchbeutel (10) mit einem Schlauchbeutelkörper (20) und einem eingesiegelten Boden (30), insbesondere Standboden, wobei der Boden (30) unter Spannung in den Schlauchbeutelkörper (20) eingesetzt ist, und eine fin-seal-Versiegelung (50) aufweist,
**dadurch gekennzeichnet, daß**
der Boden (30)
a) aus einem Schlauchabschnitt (40) besteht, der von dem Schlauch abgetrennt ist, aus dem auch der Schlauchbeutelkörper (20) gebildet ist; und daß
b) die fin-seal-Versiegelung (50) nach außerhalb des Schlauchbeutelkörpers (20) weist.

3. Schlauchbeutel nach Anspruch 1 oder 2,
**dadurch gekennzeichnet, daß**
die fin-seal-Versiegelung (50) durch eine Innen-Innen-Versiegelung des Schlauchabschnitts (40) gebildet ist.

4. Schlauchbeutel nach einem der vorhergehenden Ansprüche,
**dadurch gekennzeichnet, daß**
die fin-seal-Versiegelung (50) durch eine außen-außen-Versiegelung des Schlauchabschnitts (40) gebildet ist.

5. Schlauchbeutel nach einem der vorhergehenden Ansprüche,
**dadurch gekennzeichnet, daß**
der Boden (30) eine Barriereschicht aufweist.

6. Schlauchbeutel nach einem der vorhergehenden Ansprüche,
**dadurch gekennzeichnet, daß**
der Schlauchbeutelkörper (20) und der Schlauchabschnitt (40) aus einem Schlauch gebildet sind, der als lap-seal ausgebildet oder schlauchförmig extrudiert ist.

7. Schlauchbeutel nach einem der vorhergehenden Ansprüche,
**dadurch gekennzeichnet, daß**
Schnittkanten (60) des Schlauchbeutelkörpers (20) und des Schlauchabschnitts (40) so angeordnet sind, daß sie nicht mit einem Innenraum (70) des Schlauchbeutels (10) in Kontakt stehen.

8. Schlauchbeutel nach einem der vorhergehenden Ansprüche,
**dadurch gekennzeichnet, daß**
das versiegelte Schlauchabschnittende (80) gestaucht und/oder winkelig versiegelt ist.

9. Schlauchbeutel nach einem der vorhergehenden Ansprüche,
**dadurch gekennzeichnet, daß**
der Rand (100) des Schlauchabschnitts (40) mit dem Rand (101) des Schlauchbeutelkörpers (20) in nur einem Teilabschnitt versiegelt ist.

10. Verfahren zum Herstellen eines Schlauchbeutels (10) mit einem Schlauchbeutelkörper (20) und einem eingesiegelten Boden (30), **gekenntzeichnet durch** die folgenden Schritte:
a) Abtrennen eines Schlauchabschnitts (40) von dem den Schlauchbeutelkörper (20) bildenden Schlauch;
b) Versiegeln eines offenen Endes (90) des Schlauchabschnitts (40) mittels einer fin-seal-Versiegelung (50);
c) Einbringen des versiegelten Schlauchabschnittendes (80) in den Schlauchbeutelkörper (20), wobei das versiegelte Schlauchabschnittende (80) in Richtung Schlauchbeutelkörper (20) weist; und
d) Versiegeln des Randes (100) des Schlauchabschnitts (40) mit dem Rand (101) des Schlauchbeutelkörpers (20).

11. Verfahren zum Herstellen eines Schlauchbeutels (10) mit einem Schlauchbeutelkörper (20) und einem eingesiegelten Boden (30), **gekenntzeichnet durch** die folgenden Schritte:
a) Abtrennen eines Schlauchabschnitts (40) von dem den Schlauchbeutelkörper (20) bildenden Schlauch;
b) Versiegeln eines offenen Endes (90) des Schlauchabschnitts (40) mittels einer fin-seal-Versiegelung (50);
c) Einbringen des versiegelten Schlauchabschnittendes (80) in den Schlauchbeutelkörper (20), wobei das versiegelte Schlauchabschnittende (80) nach außerhalb des Schlauchbeutelkörpers (20) weist; und
d) Versiegeln des Randes (100) des Schlauchabschnitts (40) mit dem Rand (101) des Schlauchbeutelkörpers (20).

12. Verfahren nach Anspruch 10 oder 11,
**dadurch gekennzeichnet, daß**
Schritt b) vor Schritt a) oder gleichzeitig mit Schritt a) ausgeführt wird.

13. Verfahren nach einem der vorhergehenden Ansprüche 10 bis 12,
**dadurch gekennzeichnet, daß**
die fin-seal-Versiegelung (50) durch eine innen-innen-Versiegelung des Schlauchabschnitts (40) gebildet wird.

14. Verfahren nach einem der vorhergehenden Ansprüche 10 bis 12,
**dadurch gekennzeichnet, daß**
die fin-seal-Versiegelung (50) durch eine außen-außen-Versiegelung des Schlauchabschnitts (40) gebildet wird.

15. Verfahren nach einem der vorhergehenden Ansprüche 10 bis 12 oder 14,
**dadurch gekennzeichnet, daß**
das offene Ende (90) des Schlauchabschnitts (40) vor dem Versiegeln umgestülpt wird.

16. Verfahren nach einem der vorhergehenden Ansprüche 10 bis 15,
**dadurch gekennzeichnet, daß**
der Schlauchbeutelkörper (20) vor dem Einbringen des versiegelten Schlauchabschnittendes (80) radial gedehnt wird.

17. Verfahren nach einem der vorhergehenden Ansprüche 10 bis 16,
**dadurch gekennzeichnet, daß**
das versiegelte Schlauchabschnittende (80) gestaucht und/oder winkelig versiegelt wird.

18. Verfahren nach einem der vorhergehenden Ansprüche 10 bis 17,
**dadurch gekennzeichnet, daß**
der Rand (100) des Schlauchabschnitts (40) mit dem Rand (101) des Schlauchbeutelkörpers (20) in nur einem Teilabschnitt versiegelt wird.

## Claims

1. Tubular bag (10) with a tubular-bag body (20) and a sealed base (30), in particular, a standing base, wherein the base (30) is inserted into the tubular-bag body (20) under tension and provides a fin-seal (50),
**characterised in that**
the base (30)
a) consists of a tubular section (40), which is separated from the tube, from which the tubular-bag body (20) is made; and that
b) the fin-seal (50) points in the direction towards the tubular-bag body (20).

2. Tubular bag (10) with a tubular-bag body (20) and sealed base (30), especially a standing base, wherein the base (30) is inserted into the tubular-bag body (20) under tension, and provides a fin-seal (50),
**characterised in that**
the base (30)
a) consists of a tubular section (40), which is separated from the tube, from which the tubular-bag body (20) is made; and that
b) the fin-seal (50) points in the direction outwards from the tubular-bag body (20).

3. Tubular bag according to claim 1 or 2,
**characterised in that**
the fin-seal (50) is formed by an inside-to-inside sealing of the tubular section (40).

4. Tubular bag according to any one of the preceding claims,
**characterised in that**
the fin-seal (50) is formed by an outside-to-outside sealing of the tubular section (40).

5. Tubular bag according to any one of the preceding claims,
**characterised in that**
the base (30) provides a barrier layer.

6. Tubular bag according to any one of the preceding claims,
**characterised in that**
the tubular-bag body (20) and the tubular section (40) are made from a tube, which is formed as a lap-seal or extruded in the form of a tube.

7. Tubular bag according to any one of the preceding claims,
**characterised in that**
cut edges (60) of the tubular-bag body (20) and of the tubular section (40) are arranged in such a manner that they are not disposed in contact with an interior space (70) of the tubular bag (10).

8. Tubular bag according to any one of the preceding claims,
**characterised in that**
the sealed end (80) of the tubular-section is sealed in a pocket-folded and/or angled manner.

9. Tubular bag according to any one of the preceding claims,
**characterised in that**
the edge (100) of the tubular section (40) is sealed to the edge (101) of the tubular-bag body (20) only in one region.

10. Method for the manufacture of a tubular bag (10) with a tubular-bag body (20) and a sealed base (30),
**characterised by**
the following procedural stages:
a) cutting off a tubular section (40) from the tube forming the tubular-bag body (20);
b) sealing of an open end (90) of the tubular section (40) by means of a fin-seal (50);
c) insertion of the sealed tubular-section end (80) into the tubular-bag body (20), wherein the sealed tubular-section end (80) points in the direction towards the tubular-bag body (20); and
d) sealing of the edge (100) of the tubular section (40) to the edge (101) of the tubular-bag body (20).

11. Method for the manufacture of a tubular bag (10) with a tubular-bag body (20) and a sealed base (30),
**characterised by**
the following procedural stages:
a) cutting off a tubular section (40) from the tube forming the tubular-bag body (20);
b) sealing of an open end (90) of the tubular section (40) by means of a fin-seal (50);
c) insertion of the sealed tubular-section end (80) into the tubular-bag body (20), wherein the sealed tubular-section end (80) points in the direction outwards from the tubular-bag body (20); and
d) sealing of the edge (100) of the tubular section (40) to the edge (101) of the tubular-bag body (20).

12. Method according to claim 10 or 11,
**characterised in that**
procedural stage b) is implemented before procedural stage a) or at the same time as procedural stage a).

13. Method according to any one of the preceding claims 10 to 12,
**characterised in that**
the fin-seal (50) is formed by an inside-to-inside sealing of the tubular section (40).

14. Method according to any one of the preceding claims 10 to 12,
**characterised in that**
the fin-seal (50) is formed by an outside-to-outside sealing of the tubular section (40).

15. Method according to any one of the preceding claims 10 to 12 or 14,
**characterised in that**
the open end (90) of the tubular section (40) is folded over before sealing.

16. Method according to any one of the preceding claims 10 to 15,
**characterised in that**
the tubular-bag body (20) is stretched radially before the insertion of the sealed tubular-section end (80).

17. Method according to any one of the preceding claims 10 to 16,
**characterised in that**
the sealed tubular-section end (80) is sealed in a pocket-folded and/or angled manner.

18. Method according to any one of the preceding claims 10 to 17,
**characterised in that**
the edge (100) of the tubular section (40) is sealed to the edge (101) of the tubular-bag body (20) only in one region.

## Revendications

1. Sachet tubulaire (10) comprenant un corps (20) et un fond intégré par scellage (30), notamment un fond qui permet au sachet de tenir vertical, dans lequel le fond (30) est inséré sous contrainte de tension dans le corps (20) du sachet tubulaire et présente un scellage à bords repliés ('*fin scal')* (50),
**caractérisé en ce que**
le fond (30)
a) se compose d'un tronçon tubulaire (40) qui est découpé dans le tube constituant également le corps (20) du sachet tubulaire ; et **en ce que**
b) le scellage à bords repliés (50) est disposé en regard du corps (20) du sachet tubulaire.

2. Sachet tubulaire (10) comprenant un corps (20) et un fond intégré par scellage (30), notamment un fond qui permet au sachet de tenir vertical, dans lequel le fond (30) est inséré sous contrainte de tension dans le corps (20) du sachet tubulaire et présente un scellage à bords repliés ('*fin scal')* (50),
**caractérisé en ce que**
le fond (30)
c) se compose d'un tronçon tubulaire (40) qui est découpé dans le tube constituant également le corps (20) du sachet tubulaire ; et **en ce que**
d) le scellage à bords repliés (50) est orienté vers l'extérieur du corps (20) du sachet tubulaire.

3. Sachet tubulaire selon la revendication 1 ou la revendication 2, **caractérisé en ce que** le scellage à bords repliés (50) consiste en un scellage chair sur chair du tronçon tubulaire (40).

4. Sachet tubulaire selon l'une quelconque des revendications précédentes, **caractérisé en ce que** le scellage à bords repliés (50) consiste en un scellage cuir sur cuir du tronçon tubulaire (40).

5. Sachet tubulaire selon l'une quelconque des revendications précédentes, **caractérisé en ce que** le fond (30) présente une couche barrière.

6. Sachet tubulaire selon l'une quelconque des revendications précédentes, **caractérisé en ce que** le corps (20) du sachet tubulaire et le tronçon tubulaire (40) consistent en un tube formé par scellage à bords chevauchants *('lap seal')* ou extrudé selon une forme de tube.

7. Sachet tubulaire selon l'une quelconque des revendications précédentes, **caractérisé en ce que** les arêtes de découpe (60) du corps (20) du sachet tubulaire et du tronçon tubulaire (40) sont disposées de manière à ne pas entrer en contact avec l'intérieur (70) du sachet tubulaire (10).

8. Sachet tubulaire selon l'une quelconque des revendications précédentes, **caractérisé en ce que** l'extrémité scellée (80) du tronçon tubulaire est refoulée et/ou scellée selon un angle.

9. Sachet tubulaire selon l'une quelconque des revendications précédentes, **caractérisé en ce que** le bord (100) du tronçon tubulaire (40) est scellé avec le bord (101) du corps (20) du sachet tubulaire sur une faible portion seulement.

10. Procédé de fabrication d'un sachet tubulaire (10) comprenant un corps (20) et un fond intégré par scellage (30), **caractérisé en ce qu'**il comprend les étapes suivantes :
a) découper un tronçon tubulaire (40) dans le tube constituant le corps (20) du sachet tubulaire ;
b) sceller une extrémité libre (90) du tronçon tubulaire (40) par un scellage à bords repliés (50) ;
c) introduire dans le corps (20) du sachet tubulaire l'extrémité scellée (80) du tronçon tubulaire, laquelle extrémité scellée (80) est disposée en regard du corps (20) ; et
d) sceller le bord (100) du tronçon tubulaire (40) avec le bord (101) du corps (20) du sachet tubulaire.

11. Procédé de fabrication d'un sachet tubulaire (10) comprenant un corps (20) et un fond intégré par scellage (30), **caractérisé en ce qu'**il comprend les étapes suivantes :
a) découper un tronçon tubulaire (40) dans le tube constituant le corps (20) du sachet tubulaire ;
b) sceller une extrémité libre (90) du tronçon tubulaire (40) par un scellage à bords repliés (50) ;
c) introduire dans le corps (20) du sachet tubulaire l'extrémité scellée (80) du tronçon tubulaire, laquelle extrémité scellée (80) est orientée vers l'extérieur du corps (20) ; et
d) sceller le bord (100) du tronçon tubulaire (40) avec le bord (101) du corps (20) du sachet tubulaire.

12. Procédé selon la revendication 10 ou la revendication 11, **caractérisé en ce que** l'étape b) peut être exécutée avant ou en même temps que l'étape a).

13. Procédé selon l'une quelconque des revendications 10 à 12, **caractérisé en ce que** le scellage à bords repliés (50) consiste en un scellage chair sur chair du tronçon tubulaire (40).

14. Procédé selon l'une quelconque des revendications 10 à 12, **caractérisé en ce que** le scellage à bords repliés (50) consiste en un scellage cuir sur cuir du tronçon tubulaire (40).

15. Procédé selon l'une quelconque des revendications 10 à 12 ou 14, **caractérisé en ce que** l'extrémité libre (90) du tronçon tubulaire (40) est relevée avant le scellage.

16. Procédé selon l'une quelconque des revendications 10 à 15, **caractérisé en ce que** le corps (20) du sachet tubulaire est étiré radialement avant l'introduction de l'extrémité scellée (80) du tronçon tubulaire.

17. Procédé selon l'une quelconque des revendications 10 à 16, **caractérisé en ce que** l'extrémité scellée (80) du tronçon tubulaire est refoulée et/ou scellée selon un angle.

18. Procédé selon l'une quelconque des revendications 10 à 17, **caractérisé en ce que** le bord (100) du tronçon tubulaire (40) est scellé avec le bord (101) du corps (20) du sachet tubulaire sur une faible portion seulement.
